# EUROPÄISCHE PATENTSCHRIFT

(11) **EP 1 757 759 B1**
(45) Veröffentlichungstag und Bekanntmachung des Hinweises auf die Patenterteilung: **04.06.2008**
(21) Anmeldenummer: 06116065.1
(22) Anmeldetag: 26.06.2006
(51) Int. Cl.: E05C 9/18

(54) **Beschlagteil für einen Treibstangenbeschlag**
Fitting component for an espagnolette fitting
Elément de ferrure pour ferrure à crémone

(30) Priorität: 29.07.2005 DE 102005000101
(43) Veröffentlichungstag der Anmeldung: 28.02.2007
(73) Patentinhaber: Aug. Winkhaus GmbH & Co. KG, 48291 Telgte (DE)
(72) Erfinder: Kaup, Ludger, 48153, Münster (DE); Hakenes, Andreas, 48165, Münster (DE); Lau, Wolfgang, 48291, Telgte (DE); Artmeier, Ulrich, 48157, Münster (DE); Niehues, Stefan, 48231, Warendorf (DE)

(56) Entgegenhaltungen:
- EP-A- 1 361 327
- EP-A1- 0 870 890
- DE-A1- 10 158 359

## Beschreibung

Die Erfindung betrifft ein Beschlagteil für einen Treibstangenbeschlag eines Fensters, einer Fenstertür oder dergleichen mit einem auf einer längsbeweglich geführten Treibstange angeordneten Schließzapfen, mit einer exzentrisch zur Aufnahme des Schließzapfens in der Treibstange angeordneten Außenmantelfläche des Schließzapfens, wobei die Außenmantelfläche gegenüber der Treibstange verdrehbar ist und mit einer die Treibstange abdeckenden Stulpschiene.

Solche Beschlagteile werden bei heutigen Treibstangenbeschlägen zur Verriegelung eines Flügels des Fensters in einem Rahmen häufig eingesetzt und sind aus der Praxis bekannt. Der Schließzapfen eines aus der Praxis bekannten Beschlagteils weist einen runden, in die Treibstange eingepressten Schaft auf und wird daher mit einer hohen Reibkraft in seiner eingestellten Lage in der Treibstange gehalten. Durch ein Verdrehen des Schließzapfens gegenüber der Treibstange lässt sich die exzentrisch zu dem Schaft angeordnete Außenmantelfläche des Schließzapfens verstellen. Dies ermöglicht die Einstellung einer vorgesehenen Vorspannkraft des Flügels an dem Rahmen bei in Schließstellung befindlichem Treibstangenbeschlag. Nachteilig bei dem bekannten Beschlagteil ist, dass die Außenmantelfläche des Schließzapfens bei dem Antrieb des Treibstangenbeschlages in die Schließstellung an einem gegenüberstehenden Schließblech reibt und hierdurch der Schließzapfen gegenüber der Treibstange verdreht werden kann. Zudem nimmt die Reibkraft, mit der der Schaft des Schließzapfens in der Treibstange gehalten wird, nach mehrmaligem Einstellen des Schließzapfens ab. Daher ermöglicht das bekannte Beschlagteil keine zuverlässige Einstellung der Vorspannkraft des Treibstangenbeschlages.

Daher ist aus der DE 101 58 359 A1 ein Beschlagteil bekannt, bei dem ein den Schaft aufweisendes Fußteil und ein die Außenmantelflächen aufweisendes Kopfteil des Schließzapfens jeweils Formschlussflächen aufweisen. Das Kopfteil wird mit seinen Formschlussflächen mittels eines Federelementes gegen die Formschlussflächen des Fußteils vorgespannt. Die Formschlussflächen ermöglichen eine zuverlässige Festlegung der Außenmantelfläche des Schließzapfens zu der Treibstange. Zur Verstellung wird das Kopfteil gegen die Kraft des Federelementes von den Formschlussflächen des Fußteils weg gedrückt und kann verdreht werden. Nachteilig bei diesem Beschlagteil ist, dass der Schließzapfen zweiteilig aufgebaut und daher sehr kostenintensiv in der Fertigung und der Montage ist.

Der Erfindung liegt das Problem zugrunde, ein Beschlagteil der eingangs genannten Art so zu gestalten, dass es besonders kostengünstig aufgebaut ist und eine zuverlässige Ausrichtung der Außenmantelfläche zu der Treibstange ermöglicht.

Dieses Problem wird erfindungsgemäß dadurch gelöst, dass der Schließzapfen in der Treibstange eine Rasterung aufweist und dass der Schließzapfen mehrere, über den Umfang verteilte, konzentrisch zu der Lagerung in der Treibstange angeordnete Formschlussflächen hat und dass zumindest eine der Formschlussflächen in einer ersten Stellung der Treibstange an einer Führung der Stulpschiene anliegt und in einer zweiten Stellung der Treibstange von der Führung der Stulpschiene entfernt ist.

Durch diese Gestaltung lässt sich der Schließzapfen einstückig fertigen und ist daher besonders kostengünstig aufgebaut. Dank der Erfindung wird der Schließzapfen in der ersten Stellung der Treibstange durch die an der Führung der Stulpschiene anliegenden Formschlussflächen unverdrehbar gehalten. In der zweiten Stellung der Treibstange sind die Formschlussflächen von der Führung der Stulpschiene gelöst, so dass sich der Schließzapfen verdrehen lässt. Die Rasterung vereinfacht die Einstellung des Schließzapfens und hält den Schließzapfen, wenn er sich beim Betrieb des Treibstangenbeschlages in der zweiten Stellung befindet. Damit lässt sich die Außenmantelfläche des Schließzapfens zuverlässig ausrichten. Vorzugsweise entspricht die erste Stellung, in der der Schließzapfen über die Formschlussflächen von der Führung der Stulpschiene unverdrehbar gehalten wird, dem Bereich, in dem sich die Treibstange beim Antrieb des Treibstangenbeschlages in der Schließstellung befindet.

Der bauliche Aufwand zur Steuerung der Drehbeweglichkeit des Schließzapfens in der ersten Stellung und der zweiten Stellung des Treibstangenbeschlages lässt sich gemäß einer anderen vorteilhaften Weiterbildung der Erfindung besonders gering halten, wenn die Stulpschiene ein Langloch zur Durchführung des Schließzapfens aufweist, wenn eine Wandung des Langlochs als Führung für die Formschlussfläche des Schließzapfens in der ersten Stellung der Treibstange ausgebildet ist und wenn das Langloch eine Verbreiterung zur Aufnahme des Schließzapfens bei in der zweiten Stellung befindlicher Treibstange hat.

Der Schließzapfen ist im montierten Zustand des erfindungsgemäßen Beschlagteils für seine Verstellung besonders leicht zugänglich, wenn die Verbreiterung des Langlochs der Stellung des Schließzapfens entspricht, welche einer Offenstellung des Treibstangenbeschlages entspricht.

Die Rasterung gestaltet sich gemäß einer anderen vorteilhaften Weiterbildung der Erfindung konstruktiv besonders einfach, wenn die Rasterung des Schließzapfens in der Treibstange ein elastisch federndes Klemmteil hat und wenn das Klemmteil zumindest einer von mehreren Rastflächen gegenübersteht. Vorzugsweise ist das Klemmteil gegen einen oder mehrere Rastflächen vorgespannt. Dies trägt zur weiteren Verringerung der Fertigungskosten des erfindungsgemäßen Beschlagteils bei.

Zur weiteren Vereinfachung der Ausrichtung des Schließzapfens trägt es gemäß einer anderen vorteilhaften Weiterbildung der Erfindung bei, wenn die Anzahl und Position der Rastflächen der Anzahl und der Position der Formschlussflächen entspricht.

Zur weiteren Vereinfachung des Aufbaus des erfindungsgemäßen Beschlagteils trägt es bei, wenn das Klemmteil auf der Treibstange angeordnet ist und die Rastfläche an dem Schließzapfen angeordnet ist .

Eine unverdrehbare Befestigung des Klemmteils an der Treibstange lässt sich gemäß einer anderen vorteilhaften Weiterbildung der Erfindung einfach erreichen, wenn die Treibstange eine seitliche Einschnürung zur Halterung des Klemmteils hat. Dies trägt zur Vereinfachung der Zuordnung der Rasterung zu den Stellungen der Formschlussflächen bei.

Die Rasterung bildet gemäß einer anderen vorteilhaften Weiterbildung der Erfindung einen Teilbereich einer Lagerung des Schließzapfens, wenn ein die Treibstange durchdringender Schaft des Schließzapfens mit einer die Treibstange hintergreifenden Scheibe verbunden ist und wenn die Rastfläche auf der Scheibe angeordnet ist. Dies trägt zur weiteren Vereinfachung des Aufbaus des erfindungsgemäßen Beschlagteils bei.

Die Lagerung des Schließzapfens auf der Treibstange gestaltet sich gemäß einer anderen vorteilhaften Weiterbildung der Erfindung konstruktiv besonders einfach, wenn die Treibstange zwischen der mit dem Schließzapfen verbundenen Scheibe und einem Absatz des Schließzapfens angeordnet ist.

Zur weiteren Vereinfachung des konstruktiven Aufbaus des erfindungsgemäßen Beschlagteils trägt es bei, wenn die Scheibe mehreckig gestaltet ist und das Klemmteil zumindest einen gegen die Scheibe vorgespannten Bügel aufweist. In einer bevorzugten Ausführungsform sind der die Formschlussflächen aufweisende Schaft und die Scheibe jeweils achteckig gestaltet.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: perspektivisch ein erfindungsgemäßes Beschlagteil mit angrenzenden Teilen eines Treibstangenbeschlages,
- Fig. 1a: eine Schnittdarstellung durch das erfindungsgemäße Beschlagteil aus Figur 1 entlang der Linie Ia - Ia,
- Fig. 2: eine Ansicht auf das Beschlagteil aus Figur 1 von Position II aus gesehen,
- Fig. 3: das Beschlagteil aus Figur 2 bei einer Verdrehung eines Schließzapfens,
- Fig. 4: eine weitere Ausführungsform des erfindungsgemäßen Beschlagteils von einer Ansicht auf eine Rasterung,
- Fig. 5: eine perspektivische Darstellung einer weiteren Ausführungsform des erfindungsgemäßen Beschlagteils.

Die Figuren 1 und 1a zeigen ein Beschlagteil für einen Treibstangenbeschlag mit einer unterhalb einer feststehenden Stulpschiene 1 längsverschieblich geführten Treibstange 2. Auf der Treibstange 2 ist ein, einen Rand 3 eines Schließblechs 4 hintergreifender Schließzapfen 5 drehbeweglich angeordnet. Die Treibstange 2 ist auf einem Flügel 6 eines Fensters, einer Fenstertür oder dergleichen angeordnet, während das Schließblech 4 auf einem Rahmen 7 des Fensters der Fenstertür oder dergleichen befestigt ist. Zur Hintergreifung des Randes 3 des Schließblechs 4 hat der Schließzapfen 5 in dem dargestellten Ausführungsbeispiel an seinem freien Ende einen umlaufenden Bund 8, der insbesondere auch polygonförmig ausgebildet sein kann. Weiterhin hat der Schließzapfen 5 eine Ausnehmung 9 zum Ansetzen eines Drehwerkzeuges und eine Außenmantelfläche 10, welche dem Rand 3 des Schließblechs 4 gegenübersteht. Auf die Ausnehmung 9 zum Ansetzen eines Drehwerkzeuges kann bei einer handverstellbaren Ausführungsform verzichtet werden. Die Außenmantelfläche 10 ist exzentrisch zu einer in Figur 1a dargestellten Lagerung 11 des Schließzapfens 5 in der Treibstange 2 angeordnet. Die Stulpschiene 1 weist ein Langloch 12 mit einer Verbreiterung 13 zur Durchführung des Schließzapfens 5 auf. Wandungen 14 des Langlochs 12 bilden Führungen für auf einem Schaft 15 des Schließzapfens 5 angeordnete Formschlussflächen 16. Die Formschlussflächen 16 sind exzentrisch zu der Außenmantelfläche 10 des Schließzapfens 5 angeordnet.

In der dargestellten Stellung der Treibstange 2, in der der Schließzapfen 5 den Rand 3 des Schließblechs 4 hintergreift, ist der Schließzapfen 5 durch die in dem Langloch 12 geführten Formschlussflächen 16 unverdrehbar gehalten und der Treibstangenbeschlag befindet sich in einer Schließstellung. Verschiebt man die Treibstange 2 in eine Stellung, in der sich der Schließzapfen 5 im Bereich der Verbreiterung 13 befindet, befindet sich der Treibstangenbeschlag in einer Offenstellung und der Schließzapfen 5 kann gegenüber der Treibstange 2 von Hand oder mit Hilfe eines Werkzeugs verdreht werden. Bei einer Verdrehung des Schließzapfens 5 lässt sich die Position der Außenmantelfläche 10 gegenüber dem Rand 3 des Schließblechs 4 verstellen und damit die Vorspannung des Flügels 6 gegenüber dem Rahmen 7 einstellen.

Figur 2 zeigt das Beschlagteil aus Figur 1 von Position II. Der Schließzapfen 5 durchdringt die Treibstange 2 und hat eine Scheibe 17 mit mehreren, auf ihrem Umfang angeordneten Rastflächen 18. In dem dargestellten Ausführungsbeispiel ist die Scheibe 17 wie der die Formschlussflächen 16 aufweisende Schaft 15 des Schließzapfens 5 achteckig gestaltet. Gegen die Rastflächen 18 des Schließzapfens 5 ist ein in einer Einschnürung 19 der Treibstange 2 befestigtes Klemmteil 20 vorgespannt. Einander gegenüberstehende Bügel 21 des Klemmteils 20 und die Rastflächen 18 bilden eine Rasterung 22 für die Verstellung des Schließzapfens 5.

Figur 3 zeigt das Beschlagteil aus Figur 2 bei der Verstellung des Schließzapfens 5. Hierbei ist zu erkennen, dass sich das Klemmteil 20 weitet, wenn der Schließzapfen 5, von dem in dieser Darstellung nur ein Ende des Schaftes 15 zu erkennen ist, verdreht wird. Anschließend schnappen die Bügel 21 des Klemmteils 20 wieder gegen die Rastflächen 18 der mit dem Schließzapfen 5 drehfest verbundenen Scheibe 17.

Figur 4 zeigt eine weitere Ausführungsform des Beschlagteils in einer Ansicht auf eine Rasterung 23. Das Beschlagteil unterscheidet sich von dem aus Figur 2 nur dadurch, dass eine mit dem Schließzapfen 5 drehfest verbundenen Scheibe 24 mehrere Zähne 25 aufweist und Rastflächen 26 für ein Klemmteil 27 zwischen den Zähnen 25 angeordnet sind.

Figur 5 zeigt eine weitere Ausführungsform des Beschlagteils, bei dem eine Rasterung 28 ein Klemmteil 29 aus Federstahl hat. Das Klemmteil 29 ist, wie bei der Ausführungsform zu Figur 2 beschrieben, mittels einander gegenüberstehenden Bügeln 30 gegen Rastflächen 31 einer drehfest mit dem Schließzapfen 5 verbundenen Scheibe 32 vorgespannt.

## Patentansprüche

1. Beschlagteil für einen Treibstangenbeschlag eines Fensters, einer Fenstertür oder dergleichen mit einem auf einer längsbeweglich geführten Treibstange angeordneten Schließzapfen, mit einer exzentrisch zur Aufnahme des Schließzapfens in der Treibstange angeordneten Außenmantelfläche des Schließzapfens, wobei die Außenmantelfläche gegenüber der Treibstange verdrehbar ist und mit einer die Treibstange abdeckenden Stulpschiene, **dadurch gekennzeichnet, dass** der Schließzapfen (5) in der Treibstange (2) eine Rasterung (22, 23, 28) aufweist und dass der Schließzapfen (5) mehrere, über dem Umfang verteilte, konzentrisch zu der Lagerung (11) in der Treibstange (2) angeordnete Formschlussflächen (16) hat und dass zumindest eine der Formschlussflächen (16) in einer ersten Stellung der Treibstange (2) an einer Führung der Stulpschiene (1) anliegt und in einer zweiten Stellung der Treibstange (2) von der Führung der Stulpschiene (1) entfernt ist.

2. Beschlagteil nach Anspruch 1, **dadurch gekennzeichnet, dass** die Stulpschiene (1) ein Langloch (12) zur Durchführung des Schließzapfens (5) aufweist, dass eine Wandung (14) des Langlochs (12) als Führung für die Formschlussfläche (16) des Schließzapfens (5) in der ersten Stellung der Treibstange (2) ausgebildet ist und dass das Langloch (12) eine Verbreiterung (13) zur Aufnahme des Schließzapfens (5) bei in der zweiten Stellung befindlicher Treibstange (2) hat.

3. Beschlagteil nach Anspruch 2, **dadurch gekennzeichnet, dass** die Verbreiterung (13) des Langlochs (12) der Stellung des Schließzapfens (5) entspricht, welche einer Offenstellung des Treibstangenbeschlages entspricht.

4. Beschlagteil nach Anspruch 1, **dadurch gekennzeichnet, dass** die Rasterung (22, 23, 28) des Schließzapfens (5) in der Treibstange (2) ein elastisch federndes Klemmteil (20, 27, 29) hat und dass das Klemmteil (20, 27, 29) zumindest einer von mehreren Rastflächen (18, 26, 31) gegenübersteht.

5. Beschlagteil nach Anspruch 4, **dadurch gekennzeichnet, dass** die Anzahl und Position der Rastflächen (18, 26, 31) der Anzahl und der Position der Formschlussflächen (16) entspricht.

6. Beschlagteil nach Anspruch 5 oder 6, **dadurch gekennzeichnet, dass** das Klemmteil (20, 27, 29) auf der Treibstange (2) angeordnet ist und die Rastfläche (18, 26, 31) an dem Schließzapfen (5) angeordnet ist.

7. Beschlagteil nach Anspruch 6, **dadurch gekennzeichnet, dass** die Treibstange (2) eine seitliche Einschnürung (19) zur Halterung des Klemmteils (20, 27, 29) hat.

8. Beschlagteil nach Anspruch 6 oder 7, **dadurch gekennzeichnet, dass** ein die Treibstange (2) durchdringender Schaft (15) des Schließzapfens (5) mit einer die Treibstange (2) hintergreifenden Scheibe (17, 24, 32) verbunden ist und dass die Rastfläche (18, 26, 31) auf der Scheibe (17, 24, 32) angeordnet ist.

9. Beschlagteil nach Anspruch 8, **dadurch gekennzeichnet, dass** die Treibstange (2) zwischen der mit dem Schließzapfen (5) verbundenen Scheibe (17, 24, 32) und einem Absatz des Schließzapfens (5) angeordnet ist.

10. Beschlagteil nach Anspruch 8 oder 9, **dadurch gekennzeichnet, dass** die Scheibe (17, 24, 32) mehreckig gestaltet ist und das Klemmteil (20, 27, 29) zumindest einen gegen die Scheibe (17, 24, 32) vorgespannten Bügel (21, 30) aufweist.

## Claims

1. Fitting component for an espagnolette fitting of a window, a French window or the like, with a closure journal arranged on a drive bar guided in longitudinal movement, with an outer casing surface of the closure journal arranged eccentrically to accommodate the closure journal in the drive bar, wherein the outer casing surface is capable of rotation in relation to the drive bar and with a face-plate rail covering the drive bar, **characterised in that** the closure journal (5) has a notch engagement arrangement (22, 23, 28) in the drive bar (2), and **in that** the closure journal (5) has a plurality of positive-fit surfaces (16) arranged in the drive bar (2) distributed over the circumference concentric to the bearing arrangement (11), and **in that** at least one of the positive-fit surfaces (16) in a first position of the drive bar (2) is in contact at a guide element of the face-plate rail (1) and in a second position of the drive bar (2) is removed from the guide element of the face-plate rail (1).

2. Fitting component according to Claim 1, **characterised in that** the face-plate rail (1) has a longitudinal hole (12) for the passage of the closure journal (5), **in that** a wall (14) of the longitudinal hole (12) is designed as a guide for the positive-fit surface (16) of the closure journal (5) in the first position of the drive bar (2), and **in that** the longitudinal hole (12) has a widening part (13) to accommodate the closure journal (5) with the drive bar (2) in the second position.

3. Fitting component according to Claim 2, **characterised in that** the widening part (13) of the longitudinal hole (12) corresponds to the position of the closure journal (5), which corresponds to an open position of the espagnolette fitting.

4. Fitting component according to Claim 1, **characterised in that** the notch engagement arrangement (22, 23, 28) of the closure journal (5) in the drive bar (2) has an elastic spring clamping part (20, 27, 29), and **in that** the clamping part (20, 27, 29) is arranged opposite at least one of a plurality of engagement surfaces (18, 26, 31).

5. Fitting component according to Claim 4, **characterised in that** the number and position of the engagement surfaces (18, 26, 31) corresponds to the number and position of the positive-fit surfaces (16).

6. Fitting component according to Claim 5 or 6, **characterised in that** the clamping part (20, 27, 29) is arranged on the drive bar (2) and the engagement surface (18, 26, 31) is arranged on the closure journal (5).

7. Fitting component according to Claim 6, **characterised in that** the drive bar (2) has a lateral necking (19) to retain the clamping part (20, 27, 29).

8. Fitting component according to Claim 6 or 7, **characterised in that** a shaft (15) of the closure journal (5) passing through the drive bar (2) is connected to a disk (17, 24, 32) engaging behind the drive bar (2), and **in that** the engagement surface (18, 26, 31) is arranged on the disk (17, 24, 32).

9. Fitting component according to Claim 8, **characterised in that** the drive bar (2) is arranged between the disk (17, 24, 32) connected to the closure journal (5) and a shoulder of the closure journal (5).

10. Fitting component according to Claim 8 or 9, **characterised in that** the disk (17, 24, 32) is designed as polygonal and the clamping part (20, 27, 29) has at least one bar (21, 30) pre-tensioned against the disk (17, 24, 32).

## Revendications

1. Élément de ferrure pour une ferrure de tringle de commande d'une fenêtre, d'une porte-fenêtre ou élément similaire, avec un tenon de fermeture, fixé sur une tringle de commande mobile dans le sens longitudinal, avec une paroi latérale extérieure du tenon de fermeture, disposée de manière excentrée pour recevoir le tenon de fermeture dans la tringle de commande, la paroi latérale extérieure étant mobile en rotation par rapport à la tringle de commande, et avec un rail de recouvrement couvrant la tringle de commande, **caractérisé en ce que** le tenon de fermeture (5) dans la tringle de commande (2) comporte un élément de blocage (22, 23, 28) et **en ce que** le tenon de fermeture (5) comporte des surfaces complémentaires (16), réparties sur le pourtour et disposées concentriquement au palier (11) dans la tringle de commande (2), et **en ce qu'**au moins une des surfaces complémentaires (16), dans une première position de la tringle de commande (2), est en appui contre un guidage du rail de recouvrement (1) et, dans une deuxième position de la tringle de commande (2), est écartée du guidage du rail de recouvrement (1).

2. Élément de ferrure selon la revendication 1, **caractérisé en ce que** le rail de recouvrement (1) comporte un trou oblong (12) pour le passage du tenon de fermeture (5), **en ce qu'**une paroi (14) du trou oblong (12) est réalisée sous forme de guidage pour la surface complémentaire (16) du tenon de fermeture (5) dans la première position de la tringle de commande (2), et **en ce que** le trou oblong (12) comporte un élargissement (13) destiné à recevoir le tenon de fermeture (5) lorsque la tringle de commande (2) est dans la deuxième position.

3. Élément de ferrure selon la revendication 2, **caractérisé en ce que** l'élargissement (13) du trou oblong (12) correspond à la position du tenon de fermeture (5) qui correspond à une position d'ouverture de la ferrure de tringle de commande.

4. Élément de ferrure selon la revendication 1, **caractérisé en ce que** l'élément de blocage (22, 23, 28) du tenon de fermeture (5) dans la tringle de commande (2) comporte un élément de serrage (20, 27, 29) élastiquement flexible, et **en ce que** l'élément de serrage (20, 27, 29) est situé en face d'au moins une surface de blocage (18, 26, 31) parmi plusieurs.

5. Élément de ferrure selon la revendication 4, **caractérisé en ce que** le nombre et la position des surfaces de blocage (18, 26, 31) correspond au nombre et à la position des surfaces complémentaires (16).

6. Élément de ferrure selon la revendication 5 ou 6, **caractérisé en ce que** l'élément de serrage (20, 27, 29) est disposé sur la tringle de commande (2) et la surface de blocage (18, 26, 31) est disposée sur le tenon de fermeture (5).

7. Élément de ferrure selon la revendication 6, **caractérisé en ce que** la tringle de commande (2) comporte un rétrécissement (19) latéral pour maintenir l'élément de serrage (20, 27, 29).

8. Élément de ferrure selon la revendication 6 ou 7, **caractérisé en ce qu'**une tige (15) du tenon de fermeture (5), traversant la tringle de commande (2), est assemblée à un disque (17, 24, 32) enserrant par derrière la tringle de commande (2), et **en ce que** la surface de blocage (18, 26, 31) est disposée sur le disque (17, 24, 32).

9. Élément de ferrure selon la revendication 8, **caractérisé en ce que** la tringle de commande (2) est disposée entre le disque (17, 24, 32), relié au tenon de fermeture (5), et une saillie du tenon de fermeture (5).

10. Élément de ferrure selon la revendication 8 ou 9, **caractérisé en ce que** le disque (17, 24, 32) a une forme polygonale et l'élément de serrage (20, 27, 29) comporte au moins un étrier (21, 30) précontraint contre le disque (17, 24, 32).
